# FASCICULE DE BREVET EUROPEEN

(11) **EP 1 899 257 B1**
(45) Date de publication et mention de la délivrance du brevet: **10.04.2013**
(21) Numéro de dépôt: 06764611.7
(22) Date de dépôt: 12.05.2006
(51) Int. Cl.: B67B 3/20

(54) **DISPOSITIF DE VISSAGE DE BOUCHONS PAR EMBRAYAGE MAGNETIQUE**
VORRICHTUNG ZUM ANSCHRAUBEN VON VERSCHLÜSSE MITTELS MAGNETKUPPLUNG
CAP-SCREWING DEVICE USING A MAGNETIC ENGAGEMENT SYSTEM

(30) Priorité: 19.05.2005 FR 0505019
(43) Date de publication de la demande: 19.03.2008
(73) Titulaire: SERAC GROUP, 72400 La Ferté-Bernard (FR)
(72) Inventeur: BRUNEE, Jacky, CEP 13092-300 CAMPINAS SP (Brésil) (BR)
(74) Mandataire: Lavialle, Bruno François Stéphane
(86) Numéro de dépôt international: PCT/FR2006/001068
(87) Numéro de publication internationale: WO 2006/123039

(56) Documents cités:
- FR-A- 2 724 430
- US-A- 5 996 311
- US-A- 6 041 571
- US-A1- 2002 184 853
- US-A1- 2003 154 688

## Description

La présente invention concerne un dispositif de vissage de bouchons sur des récipients.

### ARRIERE PLAN DE L'INVENTION

Un dispositif de vissage de bouchons comprend généralement un bâti fixe, une plate-forme montée pour pivoter sur le bâti fixe et des broches rotatives montées sur la plate-forme. Les broches rotatives ont une première extrémité pourvue d'une tête de préhension de bouchons et une deuxième extrémité reliée par un limiteur de couple à un arbre d'entraînement ayant un pignon engrenant sur une couronne dentée solidaire du bâti fixe. Il existe des limiteurs de couple magnétiques comportant une cloche magnétique solidaire en rotation de l'arbre d'entraînement et un noyau magnétique aimanté, solidaire en rotation de la broche et reçu à coulissement dans la cloche de telle manière que la cloche et le noyau sont couplés magnétiquement. La profondeur d'enfoncement du noyau dans la cloche détermine le couple maximal transmissible de la cloche au noyau et donc le couple de serrage. En fin de vissage, la tête de préhension est ouverte pour libérer le récipient bouché. Lorsque la pince s'ouvre, elle se remet à tourner. L'ouverture de la pince, alors qu'un couple est exercé sur celle-ci, risque donc de provoquer des éraflures du bouchon et une usure prématurée de la pince. Pour remédier à cet inconvénient, il est nécessaire de prévoir en plus un embrayage permettant de découpler la broche et l'arbre d'entraînement. Un dispositif selon le préambule de la revendication 1 est connu du document US-A- 2002/0184853.

### OBJET DE L'INVENTION

Un but de l'invention est de fournir un moyen simple et économique pour régler le couple de serrage des bouchons et arrêter la rotation de la broche.

### BREVE DESCRIPTION DE L'INVENTION

A cet effet, on prévoit, selon l'invention, un dispositif de vissage de bouchons sur des récipients,

Selon la revendication 1, et un procédé de vissage selon la revendication 4. Ainsi, lorsque le noyau est enfoncé dans la cloche, il assure une transmission maximale du couple entre la cloche et le noyau. L'arbre d'entraînement entraîne alors en rotation la broche rotative avec un couple maximal. Lorsque le noyau est dégagé de la cloche, le noyau et la cloche sont libres en rotation l'un par rapport à l'autre. La broche rotative n'est alors pas entraînée par l'arbre d'entraînement. En outre, il est possible de modifier le couple transmis entre la cloche et le noyau en modifiant l'enfoncement du noyau dans la cloche. L'organe d'embrayage assure ainsi également une fonction de limiteur de couple.

Le noyau est monté pour coulisser sur la deuxième extrémité de la broche et la broche est avantageusement montée sur une plate-forme pivotante fixée sur un bâti sur lequel est fixée une came coopérant avec un galet monté sur un coulisseau support du noyau pour former l'organe de déplacement du noyau.

La structure du dispositif, et plus particulièrement de l'organe de déplacement, est de la sorte particulièrement simple.

Avantageusement encore, le dispositif comprend des moyens de réglage en hauteur de la came par rapport au bâti.

La modification du réglage en hauteur de la came par rapport au bâti permet de modifier la profondeur d'enfoncement du noyau dans la cloche. Il est ainsi possible de régler le couple de serrage, c'est-à-dire la valeur maximale de couple qu'il est possible de transmettre entre la cloche et le noyau. Ceci est particulièrement avantageux lorsque plusieurs broches rotatives sont montées sur la plate-forme puisqu'une simple intervention sur le réglage en hauteur de la came permet de modifier la valeur du couple de serrage pour toutes les broches.

D'autres caractéristiques et avantages de l'invention ressortiront à la lecture de la description qui suit d'un mode de réalisation particulier non limitatif de l'invention.

### BREVE DESCRIPTION DES DESSINS

Il sera fait référence aux dessins annexés, parmi lesquels :
- la figure 1 est une vue partielle en perspective d'un dispositif de vissage conforme à l'invention au début d'un cycle de vissage,
- la figure 2 est une vue partielle en coupe selon le plan II de la figure 1,
- la figure 3 est une vue partielle en perspective du dispositif de vissage à la fin du vissage, au moment du serrage du bouchon.

### DESCRIPTION DETAILLEE DE L'INVENTION

Le dispositif de vissage conforme à l'invention comprend un bâti fixe 1 comportant un tube pourvu d'une couronne dentée 2, fixe, et une plate-forme 3 montée sur le bâti fixe 1 pour pivoter autour de la couronne dentée 2. La plate-forme 3 est entraînée par un arbre moteur pivotant dans le tube du bâti fixe 1 et comprend deux plateaux, à savoir un plateau supérieur 3.1 et un plateau inférieur 3.2 parallèles et maintenus espacés l'un de l'autre par des colonnettes formant entretoises (non représentées sur les figures).

La plate-forme 3 est équipée d'éléments supports 4 verticaux montés de façon connue en elle-même pour coulisser parallèlement à l'axe de rotation de la plate-forme 3. Chaque élément support 4 est équipé d'un galet 5 roulant sur une came 6 fixe par rapport au bâti 1 coaxialement à la plate-forme 3 pour déplacer l'élément support 4 entre une position haute de repos (représentée à la figure 1) et une position basse de fin de vissage (représentée à la figure 3) .

Des broches de vissage, généralement désignées en 7, sont montées pour pivoter sur une extrémité inférieure des éléments supports 4 (une seule broche est visible sur les figures). Chaque broche de vissage 7 est de forme tubulaire et possède une extrémité inférieure pourvue d'une tête de préhension 8, ici une pince, associée de façon connue en elle-même à un organe d'actionnement 9 fixé sur une extrémité supérieure de l'élément support 4 et relié à la tête de préhension 8 par une tige de commande 23. Chaque broche de vissage 7 possède une extrémité supérieure constituée d'une portion cannelée 10 reliée par un organe d'embrayage généralement désigné en 11 à un arbre d'entraînement 12 pourvu d'un pignon 13 engrenant sur la couronne dentée 2.

L'organe d'embrayage 11 est en deux parties. L'une des parties est une cloche 14 qui est reçue à pivotement sur le plateau supérieur 3.1 et qui possède un fond 15 dont est solidaire l'arbre d'entraînement 12 et, à l'opposé, une partie magnétique 16 tubulaire. La portion cannelée 10 est reçue librement dans la cloche 14. L'autre partie est un noyau magnétique 17 aimanté qui a des dimensions appropriées pour permettre son enfoncement dans la partie magnétique 16 et qui est reçu à coulissement sur la portion cannelée 10 de la broche de vissage 7. Le noyau magnétique 17 est solidaire d'un coulisseau 18 monté sur un guide vertical 19 fixé sous le plateau supérieur 3.1. Un galet 20 est fixé au coulisseau 18 pour coopérer avec une came 21 fixe en rotation par rapport au bâti 1 et coaxiale à la plate-forme 3. La came 21 est agencée pour déplacer le coulisseau 18, et donc le noyau magnétique 17, entre une position (représentée à la figure 3) dans laquelle le noyau magnétique 17 est enfoncé dans la partie magnétique 16 de la cloche 14 et une position (représentée à la figure 1) dans laquelle le noyau magnétique 17 est dégagé de la partie magnétique 16. La came 21 est mobile en translation le long du bâti fixe 1 et la position de la came 21 le long du bâti 1 peut être réglée au moyen d'un organe de déplacement, symbolisé en 22, tel qu'un actionneur électromagnétique ou un vérin pour régler la profondeur d'enfoncement du noyau magnétique 17 dans la partie magnétique 16. Le couple transmissible de la partie magnétique 16 au noyau magnétique 17, c'est-à-dire de couple de serrage, dépend de la profondeur d'enfoncement du noyau magnétique 17 dans la partie magnétique 16 de sorte que l'organe de déplacement 22 permet de régler le couple de serrage. En position dégagée, le noyau 17 est sorti de la cloche 14 et aucun couple n'est transmissible entre le noyau 17 et la cloche 14.

Un cycle de vissage d'une broche de vissage 7 va maintenant être décrit.

La plate-forme 3 est en rotation par rapport au bâti fixe 1 et l'arbre d'entraînement 12 est entraîné en rotation par le pignon 13 engrenant sur la couronne dentée 2.

Le noyau magnétique 17 est dans la position dégagée de la partie magnétique 16, la broche étant immobile, et la tête de préhension 8 saisit un bouchon dans un organe d'amenée des bouchons non représenté (figures 1 et 2). Un récipient est ensuite amené sous la broche de vissage 7.

Au cours de la rotation de la plate-forme 3, la came 21 provoque un déplacement vers le haut du galet 20, et donc du noyau magnétique 17 qui est enfoncé dans la partie magnétique 16 de la cloche 14. Le noyau magnétique 17 étant enfoncé dans la partie magnétique 16, le noyau magnétique 17 et la partie magnétique 16 sont couplés magnétiquement et le mouvement de rotation de l'arbre d'entraînement 12 est communiqué à la broche de vissage 7. La came 6 provoque alors la descente de la broche de vissage 7 pour engager le bouchon sur le goulot du récipient.

Lorsque le bouchon arrive sur le goulot, la came 21 amène le noyau magnétique 17 dans la position dégagée de sorte que le mouvement de rotation de la broche de vissage 7 n'est plus le résultat que de l'inertie de celle-ci. Ainsi, pendant la phase de vissage, la broche de vissage 7 a un mouvement de rotation libre. La broche de vissage 7 s'arrête lorsque l'énergie cinétique de la broche de vissage 7 n'est plus suffisante pour vaincre le couple résistant au vissage du bouchon.

La came 21 amène le noyau magnétique 17 dans la position enfoncée dans la partie magnétique 16 correspondant au couple de serrage que l'on souhaite obtenir (figure 3). Lorsque le couple résistant au vissage atteint le couple de serrage, la broche de vissage 7 s'arrête alors que l'arbre d'entraînement 12 continue de pivoter.

La came 21 amène le noyau magnétique 17 en position dégagée pour découpler le noyau magnétique 17 et la partie magnétique 16 avant que l'organe d'actionnement 9 ne commande l'ouverture de la tête de préhension 8 de telle manière que l'ouverture des mâchoires est réalisée sans qu'un couple ne soit appliqué sur la broche de vissage 7. La came 6 commande alors la remontée de la broche de vissage 7 en position haute.

On notera que l'énergie cinétique de la broche de vissage 7 doit être, lors du vissage, a un niveau tel qu'elle ne peut engendrer un couple supérieur au couple de serrage désiré. En cas de friction importante du bouchon sur le goulot et si l'énergie cinétique de la broche de vissage n'est pas suffisante pour vaincre seule cette friction, il est possible de maintenir le noyau magnétique 17 légèrement enfoncé dans la partie magnétique 16 pour transmettre un couple minimal suffisant pour permettre le vissage du bouchon.

Bien entendu, l'invention n'est pas limitée au mode de réalisation décrit et on peut y apporter des variantes de réalisation sans sortir du cadre de l'invention tel que défini par les revendications.

En particulier, l'invention peut être obtenue à partir d'une inversion cinématique du mode de réalisation décrit.

La came 21 peut être réglable manuellement en position sur le bâti 1 par exemple par un collier de serrage, ou peut ne pas être réglable.

Les mouvements de montée et descente de la broche de vissage et/ou du noyau magnétique peuvent être obtenus au moyen de vérins ou d'actionneurs électriques, éventuellement par un système à crémaillère.

## Revendications

1. Dispositif de vissage de bouchons sur des récipients, comprenant une broche rotative (7) ayant une première extrémité pourvue d'une tête de préhension de bouchons (8) et une deuxième extrémité reliée à un organe d'embrayage (11) en deux parties dont une est solidaire en rotation de la deuxième extrémité de la broche rotative et l'autre est solidaire en rotation d'un arbre d'entraînement (12) coaxial à la broche et associé à un organe moteur (13, 2), les parties de l'organe d'embrayage comprenant une cloche magnétique (14) et un noyau magnétique (17) ayant des dimensions appropriées pour s'enfoncer dans la cloche, le dispositif comprenant un organe de déplacement (18, 19, 20, 21) de la cloche et du noyau l'un par rapport à l'autre entre une position où le noyau est enfoncé dans la cloche et une position où le noyau est dégagé de la cloche, en ce que le noyau (17) est monté pour coulisser sur la 20 deuxième extrémité (10) de la broche (7) **caractérisé en ce que** la broche (7) est montée sur une plate-forme pivotante (3) fixée sur un bâti (1) sur lequel est fixée une came (21) coopérant avec un galet (20) monté sur un support coulisseur (18) du noyau (17) pour former l'organe de déplacement du noyau par rapport à la cloche magnétique (14).

2. Dispositif selon la revendication 1, **caractérisé en ce qu'**il comprend des moyens de réglage en hauteur (22) de la came (21) par rapport au bâti (1).

3. Dispositif selon la revendication 1, **caractérisé en ce que** la broche (7) est montée sur un élément support (4) monté sur le bâti (1) pour coulisser, le bâti (1) comportant une came fixe (6) pour coopérer avec l'élément support (4) de manière à déplacer la broche (7) entre une position de repos et une position de fin de vissage.

4. Procédé avec un dispositif de vissage de bouchons sur des récipients selon la revendication 1, le procédé comprenant les étapes de :
- saisir un bouchon (8) alors que le noyau (17) est en position dégagée,
- entraîner la broche (7) en rotation en engageant le noyau dans la cloche,
- visser le bouchon (8) sur le récipient,
- serrer le bouchon (8) saisi sur le récipient avec le noyau (17) engagé dans la cloche (14) à une profondeur correspondant au couple de serrage souhaité.

5. Procédé selon la revendication 4, dans lequel le noyau (17) est dégagé de la cloche (14) de telle manière que la broche (7) tourne librement durant le vissage du bouchon (8) sur le récipient.

6. Procédé selon la revendication 4, dans lequel le noyau (17) est légèrement enfoncé dans la cloche (14) durant le vissage du bouchon (8) sur le goulot pour transmettre un couple minimal suffisant pour permettre le vissage du bouchon (8).

7. Procédé selon la revendication 4, dans lequel le dispositif comprend des moyens de réglage en hauteur (22) de la came (21) par rapport au bâti (1).

## Claims

1. Device for screwing caps on containers, comprising a rotating spindle (7) having a first end which is equipped with a cap seizing head (8) and a second end which is connected to an engagement element (11) which includes two parts of which one is rotationally fixed to the second end of the rotating spindle and the other is rotationally fixed to a drive shaft (12) which is coaxial with the spindle and is associated with a drive member (13, 2), the parts of the engagement member comprising a magnetic bell (14) and a magnetic core (17) which is suitably dimensioned so that it can be engaged into the bell, the device comprising a member (18, 19, 20, 21) for moving the bell and the core relative to one another between a position in which the core is engaged inside the bell and a position in which the core is disengaged from the bell, in that the core (17) is slidably mounted on the second end (10) of the spindle (7), **characterised in that** the spindle (7) is mounted on a pivoting platform (3) fixed on a frame (1) to which is fixed a cam (21) cooperating with a roller (20) mounted on a slider support (18) of the core (17) to form the member for moving the core relative to the magnetic bell (14).

2. Device according to Claim 1, **characterised in that** it includes means (22) for adjusting the height of the cam (21) relative to the frame (1).

3. Device according to Claim 1, **characterised in that** the spindle (7) is mounted on a support member (4) mounted to slide on the frame (1), the frame (1) including a fixed cam (6) co-operating with the support member (4) so as to move the spindle (7) between a rest position and an end of screwing position.

4. Method with a device according to Claim 1 for screwing caps on containers, the method including steps of:
- seizing a cap (8) when the core (17) is in the disengaged position,
- driving rotation of the spindle (7) by engaging the core in the bell,
- screwing the cap (18) onto the container,
- tightening the seized up cap (18) onto the container with the core (17) engaged in the bell (14) to a depth corresponding to the required tightening torque.

5. Method according to Claim 4, wherein the core (17) is disengaged from the bell (14) so that the spindle (7) turns freely while the cap (8) is screwed onto the container.

6. Method according to Claim 4, wherein the core (17) is engaged slightly into the bell (14) while the cap (8) is screwed onto the neck to transmit a minimum torque sufficient to enable screwing of the cap (8).

7. Method according to Claim 4, wherein the device includes means (22) for adjusting the height of the cam (21) relative to the frame (1).

## Patentansprüche

1. Vorrichtung zum Schrauben von Deckeln auf Behälter, umfassend eine rotierende Spindel (7) mit einem ersten Ende, das mit einem Greifkopf zum Greifen von Deckeln (8) versehen ist, und einem zweiten Ende, das mit einem zweiteiligen Kupplungsorgan (11) verbunden ist, wobei ein Teil drehfest mit dem zweiten Ende der rotierenden Spindel und der andere Teil drehfest mit einer Antriebswelle (12) verbunden ist, die koaxial zur Spindel und mit einem Motorelement (13, 2) verbunden ist, wobei die Teile des Kupplungsorgans eine magnetische Glocke (14) und einen magnetischen Kern (17) umfassen, dessen Abmessungen so gewählt sind, dass er in die Glocke eintauchen kann, wobei die Vorrichtung ein Organ zum Verlagern (18, 19, 20, 21) der Glocke und des Kerns relativ zueinander zwischen einer Position, bei der der Kern in die Glocke eingedrückt wird und einer Position, bei der der Kern von der Glocke gelöst, umfasst, wobei der Kern (17) so angeordnet ist, dass er auf dem zweiten Ende (10) der Spindel (7) gleitet, **dadurch gekennzeichnet, dass** die Spindel (7) an einer drehbaren Plattform (3) gelagert ist, die auf einem Ständer (1) befestigt ist, wobei auf dem Ständer eine Nocke (21) befestigt ist, die mit einer an einer Gleithalterung (18) des Kerns (17) angebrachten Rolle (20) zusammenwirkt, um das Organ zur Verlagerung des Kerns relativ zur magnetischen Glocke (14) zu bilden.

2. Vorrichtung nach Anspruch 1, **dadurch gekennzeichnet, dass** sie Mittel zur Höhenverstellung (22) der Nocke (21) relativ zum Ständer (1) umfasst.

3. Vorrichtung nach Anspruch 1, **dadurch gekennzeichnet, dass** die Spindel an einem Trägerelement (4) gelagert ist, das am Ständer (1) gleitend verschiebbar angeordnet ist, wobei der Ständer (1) eine feste Nocke (6) umfasst, die mit dem Trägerelement (4) so zusammenwirkt, dass die Spindel (7) zwischen einer Ruheposition und einer Endposition der Verschraubung verlagert wird.

4. Verfahren mit einer Vorrichtung zum Schrauben von Deckeln auf Behälter nach Anspruch 1, wobei das Verfahren die folgenden Schritte umfasst:
- einen Deckel (8) greifen, wenn sich der Kern (17) in der gelösten Position befindet,
- die Spindel (7) zur Rotation bringen, indem der Kern in die Glocke eingreift,
- den Deckel (8) auf den Behälter schrauben,
- den gegriffenen Deckel (8) auf dem Behälter anziehen, wobei der Kern (17) so tief in die Glocke eingreift (14), dass die Tiefe dem gewünschten Befestigungsdrehmoment entspricht.

5. Verfahren nach Anspruch 4, bei dem der Kern (17) von der Glocke (14) gelöst wird, so dass sich die Spindel (7) während des Schraubens des Deckels (8) auf den Behälter frei dreht.

6. Verfahren nach Anspruch 4, bei dem der Kern (17) leicht in die Glocke (14) eingedrückt wird, während der Deckel (8) auf den Flaschenhals geschraubt wird, um ein minimales Drehmoment zu übertragen, das ausreichend zur Verschraubung des Deckels ist.

7. Verfahren nach Anspruch 4, bei dem die Vorrichtung Mittel zur Höhenverstellung (22) der Nocke (21) relativ zum Ständer (1) umfasst.
